# EUROPÄISCHE PATENTSCHRIFT

(11) **EP 1 089 379 B1**
(45) Veröffentlichungstag und Bekanntmachung des Hinweises auf die Patenterteilung: **30.08.2006**
(21) Anmeldenummer: 00119146.9
(22) Anmeldetag: 05.09.2000
(51) Int. Cl.: H01R 4/48, H01R 9/26

(54) **Anschlussklemmenanordnung**
Connection terminal device
Dispositif de borne de connexion

(30) Priorität: 29.09.1999 DE 19946568
(43) Veröffentlichungstag der Anmeldung: 04.04.2001
(73) Patentinhaber: ABB PATENT GmbH, 68526 Ladenburg (DE)
(72) Erfinder: Weber, Ralf, 69123 Heidelberg (DE); Eppe, Klaus-Peter, 69429 Waldbrunn (DE); Orban, Alexander, 69469 Weinheim (DE)
(74) Vertreter: Miller, Toivo

(56) Entgegenhaltungen:
- DE-C- 19 753 076
- DE-U- 9 312 380
- DE-U- 9 415 076
- DE-U- 9 420 097

## Beschreibung

Die Erfindung betrifft eine Anschlußklemmenanordnung nach dem Oberbegriff des Anspruches 1.

Eine Anschlußklemmenanordnung der eingangs genannten Art ist aus der DE 195 29 028 A1 bekannt geworden. Dort ist die Federkraftklemme mit einem Spannelement versehen, das eine Steuerkurve enthält, so daß die Klemmfeder in zwei stabilen Stellungen festgehalten ist, nämlich in der Stellung, in der ein Leiter einsteckbar ist, und in der Stellung, in der der Leiter festgeklemmt ist. Zur Betätigung dieses Spannelementes mit der geeignet ausgebildeten Steuerscheibe ist ein Schraubendreher vorgesehen, der in eine Öffnung am Spannelement eingreift, um es betätigen zu können. Anwendung findet diese Federklemmenanordnung gemäß der DE 195 29 028 A1 bei einer sog. Reihenklemme.

Aus der DE 29 42 613 A1 ist ein elektromagnetisches Schaltgerät bekannt geworden, dessen feststehende Kontaktstücke an einer Stromschiene befestigt sind, an der eine Federklemme angeschlossen ist, die zum Anschluß von elektrischen Leitern dient, wobei die Federklemme mittels eines Werkzeuges, insbesondere eines Schraubendrehers, zur Öffnung betätigbar ist.

Die DE 94 20 097 U1 zeigt eine Schraublosklemme als separates Bauelement, um elektrische Leiter miteinander zu verbinden. Die Klemme hat ein eigenes Isoliergehäuse, mindestens zwei Klemmstellen, einen Rahmen und mindestens ein Federelement sowie mindestens zwei Entriegelungsdrücker zum Anschließen und Lösen der Leiter, wobei die Entriegelungsdrücker einander gegenüber angeordnet sind.

Die DE 197 53 076 C1 zeigt eine elektrische Anschlußklemme zur Anordnung auf einer Leiterplatte. Die Klemme hat ein separates Klemmengehäuse aus Isolierstoff, und ein darin aufgenommenes Federelement. Der Anschlußklemme ist ein Betätigungshebel zur Verspannung eines Federschenkels zugeordnet, welcher lose im Klemmengehäuse untergebracht ist und in einer lagerartigen Ausnehmung im Kragen des Klemmengehäuses ruht.

Die DE 93 12 380 U1 zeigt eine separate Federkraftklemme mit einem Isolierkörper mit einer Klemmkörperaufnahme, in der ein Klemmkörper angeordnet ist. Der Klemmmkörper kann über einen innerhalb des Isolierkörpers angeometen Hebel mittels eines Schraubedrehers betätigt und dadurch zur Einführung eines Leiters geöffnet werden.

Aufgabe der Erfindung ist es, eine Anschlußklemmenanordnung der eingangs genannten Art zu schaffen, bei der die Anschlüsse von elektrischen Leitern vereinfacht ist.

Diese Aufgabe wird erfindungsgemäß durch die kennzeichnenden Merkmale des Anspruches 1 gelöst.

Erfindungsgemäß also ist die Klemmfeder wenigstens in dem Gehäuseunterteil eines Installationsschaltgerätes untergebracht und darin mittels eines die Klemmfeder durchgreifenden Zapfens gehalten, wobei der Zapfen senkrecht zur Breitseite des Schaltgerätes verläuft. Das Spannelement besitzt eine manuell betätigbare Druckfläche, und ist an einem Ende schwenkbar gelagert, wodurch das Spannelement manuell gegen die Klemmfeder gedrückt werden kann, um die Klemmfeder zum Einführen eines Anschlußleiters zu öffnen.

Dabei kann das Spannelement mit einem Innenvorsprung versehen sein, mit dem es auf die Klemmfeder einwirkt. Gemäß einer weiteren Ausgestaltung der Erfindung kann das Spannelement eine ebene, konvexe oder konkave Druckfläche aufweisen.

Das Spannelement ist dabei etwa senkrecht zur Befestigungsebene ausgerichtet und um eine ortsfeste Drehachse schwenkbar, die am befestigungsseitigen Ende des Spannelements angeordnet ist. Am frontseitigen Ende des Spannelementes ist wenigstens eine Nase vorgesehen, die hinter einen Rücksprung am Gehäuseunterteil greift, so daß das Spannelement mit der Achse und dem Rücksprung in der sog. entspannten Lage der Klemmfeder festgehalten ist.

Die Betätigung zum Einführen eines elektrischen Leiters ist einfach: der Installateur drückt auf die Druckfläche mittels eines Fingers, bevorzugt mittels des Daumens, und spannt die Klemmfeder, so daß dadurch die Klemmfederöffnung zum Einstecken des ggf. abisolierten Leiterendes geöffnet wird. Sobald der Leiter eingesteckt ist, wird das Spannelement freigegeben, so daß durch die Klemmfeder der Anschlußleiter gegen die Anschlußschiene oder Stromschiene gedrückt wird.

Gemäß einer weiteren Ausgestaltung der Erfindung ist je eine Federklemme mit dem Spannelement am Gehäuseunterteil und am Gehäuseoberteil vorgesehen; dabei besteht die Möglichkeit, daß die Federklemmen bezogen auf die Befestigungsfläche in der Höhe versetzt angeordnet sind.

Anhand der Zeichnung, in der ein Ausführiungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1:: eine perspektivische Ansicht zweier Federklemmen, von denen eine Federklemme teilweise geschnitten ist, und
- Fig. 2:: eine Variante des Spannelementes.

Die einzige Fig. zeigt eine Teilansicht eines Leitungsschutzschalters 10 mit einem Gehäuseunterteil 11 und einem Gehäuseoberteil 12, die beide schalenförmig einander zugeordnet sind, wobei im Inneren der Halbschalen entsprechende Komponenten eines Leitungsschutzschalters liegen. Die beiden Gehäuseteile werden beispielsweise mittels Nieten 13 zusammengehalten. Im unteren Bereich der Zeichnung befindet sich die Befestigungsseite 14 mit einer Ausnehmung 15, auf deren einer Seitenwand eine feststehende Nase 16 angeformt ist, die mit einer nicht dargestellten beweglichen Nase hinter eine Hutprofilschiene (nicht gezeichnet) aufgerastet werden kann.

Das Gehäuseoberteil 12 besitzt an seiner der Befestigungsseite 14 zugeordneten Schmalseitenwand 17 einen wandförmigen Vorsprung 18, der parallel zur Breitseite 19 des Leitungsschutzschalters 10 verläuft und der einen Zapfen 20 trägt, der senkrecht zur Breitseite 19 verläuft. Der wandartige Vorsprung 18 liegt etwa im Bereich der Trennfuge 21 zwischen dem Gehäuseunterteil 11 und dem Gehäuseoberteil 12.

An der gleichen Seite des wandartigen Vorsprunges 18, an dem sich der Zapfen 20 befindet, ist eine Leiste angeformt, die etwa parallel zur Befestigungsseite 14 verläuft und auf der der Befestigungsseite 14 abgewandten Seite einen Rücksprung 22 besitzt. Auf der der Befestigungsseite zugeordneten Seiten der Leiste ist eine Schrägfläche 24 vorgesehen, gegen die sich ein Horn 25 einer senkrecht zur Befestigungsfläche verlaufenden Stromschiene 26 anlegt.

An der Stromschiene 26 ist, auf der Außenseite der Stromschiene 26 eine Klemmfeder 27 vorgesehen, die als sog. Käfigzugfeder z. B. in der DE 195 29 028 A1 beschrieben ist. Die Klemmfeder 27 besitzt eine federnde Schleife, die einen auf der Stromschiene 26 befestigten Abschnitt 29 übergreift; zwischen der federnden Schleife und der Stromschiene 26 ist dann diejenige Öffnung vorgesehen, die zur federnden Verklemmung eines Leiters dient. Eine derartige Käfigzugfeder an sich ist bekannt. Sie wird einerseits durch den Zapfen 20, der die federnde Schleife durchgreift, andererseits durch die Stromschiene 26 fixiert und gehalten.

An dem wandartigen Vorsprung 18 ist in Abstand zu der Leiste im Bereich der Befestigungsseite 14 ein Führungsvorsprung 30 angeformt, der zum Zapfen 20 hin eine konkave Ausformung 31 aufweist, deren Mittelpunkt etwa dem Mittelpunkt des Zapfens 20 entspricht, so daß dadurch zwischen dem Zapfen 20 und der konkaven Wand 31 ein bogenförmiger Spalt 32 gebildet ist, in dem sich die federnde Schleife 28 befindet.

An der der Klemmfeder 27 entgegengesetzten Seite des Vorsprunges 30, also zur Befestigungsfläche 14 hin, besitzt dieser eine zur Befestigungsseite hin offene, senkrecht zum Vorsprung 18 verlaufende Höhlung 33, in der ein Gelenkzapfen 34 eines etwa C-förmigen Spannelementes 35 drehbar gelagert ist. Das Spannelement übergreift dabei den Zwischenraum zwischen dem Vorsprung 30 und der Leiste und besitzt an seinem der Frontseite zugewandten Ende eine Nase 39, die im montierten Zustand, wenn also der Zapfen 34 in der Höhlung 33 sich befindet, den Rücksprung 22 hintergreift. Das Spannelement 35 besitzt eine Druckfläche 37, auf die manuell gedrückt werden kann, so daß das Spannelement 35 um die Achse 33/34 verschwenkt und mittels eines an der Innenseite des Spannelementes 35 angeformten Vorsprunges 38 auf die federnde Schleife der Klemmfeder 27 gedrückt werden kann, so daß die zwischen der Klemmfeder 27 und der Stromschiene 26 befindliche Öffnung freigegeben wird und ein Anschlußleiter in Pfeilrichtung P durch eine Öffnung im Gehäuseoberteil in die Klemmenanordnung einführbar und darin festklemmbar ist, indem dann das Spannelement 35 freigegeben wird.

Die Fig. 1 zeigt die Federklemme am Gehäuseoberteil; auch am Gehäuseunterteil 11 ist eine Federklemme 40 vorgesehen, die den gleichen Aufbau besitzt wie die Federklemme am Gehäuseoberteil 12. Die Federklemme am Gehäuseoberteil ist näher zur Frontseite gelegen und befindet sich in einem größerem Abstand von der Befestigungsseite 14 als die Federklemme 40. Dadurch besteht die Möglichkeit, daß mittels der beiden Federklemmen zwei Leiter angeschlossen werden können, so daß der Leitungsschutzschalter als NT-Leitungsschutzschalter Verwendung finden kann.

Das besondere an der Anordnung besteht darin, daß am Gehäuseoberteil bzw. am Gehäuseunterteil einstückig daran angeformt eine Art Gehäuse für die Klemmfeder 27 vorgesehen ist, deren zur an der Seitenfläche des Leitungsschutzschalters 10 liegende offene Seite mittels des Spannelementes 35 abgedeckt ist, wobei das Spannelement 35 mit einer Drehachse und mittels der Nase 39 hinter dem Rücksprung 22 gehalten ist; durch die zur Frontseite hingerichtete Öffnung 39 kann bei Betätigung des Spannelementes 35 bzw. des Spannelementes der Federklemme 40 ein Anschlußleiter angeschlossen werden. Die Einführrichtung des Anschlußleiters verläuft senkrecht zur Befestigungsebene.

Daß die Stromschiene 26 natürlich eine Abwinkelung 26a besitzt, über die die Stromschiene 26 mit im Inneren des Leitungsschutzschalters 10 befindlichen Komponenten verbunden ist, ist selbstverständlich.

Bei der Ausführung nach Fig. 1 ist das Spannelement nur manuell zu betätigen. Gemäß Fig. 2 kann das Spannelement 35a, das praktisch die gleiche Bezugsziffer 35 wie das in Fig. 1 trägt, um die Gleichwertigkeit zu bezeichnen, mit einer Ausnehmung 50 versehen sein, so daß das Spannelement 35a manuell oder mittels eines Werkzeuges betätigbar ist. Die andere Federklemme trägt die Bezugsziffer 40a.

## Patentansprüche

1. Installationsschaltgerät (10), insbesondere Leitungsschutz- oder Fehlerstromschutzschalter, mit einem aus zwei schalenförmigen Gehäuseteilen (11, 12) gebildeten Gehäuse und mit einer Anschlußklemmenanordnung mit einer schraubenlosen Federklemme mit einer aus einem federnden Flachmaterial geformten Klemmfeder (27), die an einer in sich steifen Stromschiene (26) innerhalb des Installationsschaltgerätes (10) befestigt ist und einen in eine Klemmstelle zwischen Klemmfeder (27) und Stromschiene (26) eingeführten elektrischen Leiter gegen die Stromschiene (26) klemmt, und mit einem dem Gehäuse des Installationsschaltgerätes (10) zugeordneten Spannelement (35, 35a), mit dem die Klemmfeder (27) betätigt wird, wobei an wenigstens einem Gehäuseteil (11, 12) einstückig eine Art Gehäuse für die Klemmfeder (27) vorgesehen ist, dessen an der Seitenfläche des Installationsschaltgerätes (10) liegende offene Seite mittels des Spannelementes (35, 35a) abgedeckt ist, und in dem die Klemmfeder (27) mittels eines senkrecht zur Breitseite des Installationsschaltgerätes durchgreifenden Zapfens (20) gehalten ist, und dass das eine manuell betätigte Druckfläche (37) aufweisende Spannelement (35, 35a) an einem Ende schwenkbar gelagert und an dem anderen Ende hinter einem Rücksprung (22) an dem Gehäuseteil (11, 12) gehalten ist und gegen die Klemmfeder (27) drückbar ist, um die Klemmfeder (27) zum Einführen des Anschlussleiters zu öffnen.

2. Installationsschaltgerät und Anschlußklemmenanordnung nach Anspruch 1, **dadurch gekennzeichnet, daß** das Spannelement (35, 35a) bogen- oder C-förmig ausgebildet ist und auf der Außenfläche die manuell betätigbare Druckfläche (37) aufweist.

3. Installationsschaltgerät und Anschlußklemme nach Anspruch 4, **dadurch gekennzeichnet, daß** die Druckfläche (37) konkav, konvex oder eben ausbildet ist.

4. Installationsschaltgerät und Anschlußklemme nach einem der Ansprüche 1 bis 3, **dadurch gekennzeichnet, daß** die Innenfläche des Spannelementes (35, 35a) einen Vorsprung (38) aufweist, der bei Betätigung des Spannelementes (35,35a) gegen die Klemmfeder (27) drückt.

5. Installationsschaltgerät und Anschlußklemmenanordnung nach einem der Ansprüche 1 bis 4, **dadurch gekennzeichnet, daß** das Spannelement (35, 35a) etwa senkrecht zur Befestigungsseite (14) ausgerichtet und um eine ortsfeste Drehachse (33,34) schwenkbar ist, die am der Befestigungsseite (14) benachbarten Ende des Spannhebels (35, 35a) angeordnet ist.

6. Installationsschaltgerät und Anschlußkiemmenanordnung nach Anspruch 5, **dadurch gekennzeichnet, daß** am frontseitigen Ende des Spannelementes (35, 35a) wenigstens eine Nase (39) vorgesehen ist, die hinter einen Rücksprung (22) am Gehäuseteil (11, 12) hakt und so am Gehäuse (10) des Installationsschaltgerätes festgehalten ist.

7. Installationsschaltgerät und Anschlußklemme nach einem der vorherigen Ansprüche, **dadurch gekennzeichnet, daß** je eine Federklemme mit Spannelement an beiden Gehäuseteilen (11, 12) des Gehäuses vorgesehen sind.

8. Installationsschaltgerät und Anschlußklemmenanordnung nach Anspruch 7, **dadurch gekennzeichnet, daß** die Federklemmen bezogen auf die Befestigungsseite (14) in der Höhe versetzt angeordnet sind.

9. Installationsschaltgerät und Anschlußklemme nach einem der vorherigen Ansprüche, **dadurch gekennzeichnet, daß** das Spannelement (35a) eine Ausnehmung (50) aufweist, in die ein Werkzeug zu seiner Betätigung einführbar ist.

## Claims

1. Service switching device (10), in, particular a miniature circuit breaker or residual current device, having a housing formed from two housing parts (11, 12) in the form of shells and having a connecting terminal arrangement with a screwless spring terminal having a terminal spring (27) formed from a sprung flat material which is mounted on an intrinsically stiff busbar (26) inside the service switching device (10) and clamps an electrical conductor which is introduced into a terminal point between the terminal spring (27) and the busbar (26), against said busbar (26), and having a clamping element (35, 35a) which is associated with the housing of the service switching device (10) and which is used to operate the terminal spring (27), wherein a type of housing is integrally provided for the terminal spring (27) on at least one housing part (11, 12), the open side of which, which is on the side face of the service switching device (10) is covered by the clamping element (35, 35a), and in which the terminal spring (27) is held by means of a pin (20) which passes through at right angles to the broad face of the service switching device, and that the clamping element (35,35a) which has a manually operated pressure surface (37) is mounted at one end such that it can pivot and is held at the other end behind a backward projection (22) on the housing part (11, 12) and can be pressed against the terminal spring (27), in order to open the terminal spring (27) for insertion of the connecting conductor.

2. Service switching device and connecting terminal arrangement according to Claim 1, **characterized in that** the clamping element (35,35a) is designed in a curved or C-shape and has the manually operable pressure surface (37) on the outer surface.

3. Service switching device and connecting terminal according to Claim 4, **characterized in that** the pressure surface (37) is concave, convex or of planar design.

4. Service switching device and connecting terminal according to one of Claims 1 to 3, **characterized in that** the inner surface of the clamping element (35,35a) has a projection (38) which presses against the terminal spring (27) on operation of the clamping element (35,35a).

5. Service switching device and connecting terminal arrangement according to one of Claims 1 to 4, **characterized in that** the clamping element (35,35a) is aligned approximately at right angles to the mounting face (14) and is arranged such that it can pivot about a fixed-position rotation axis (33,34), which is arranged at the end of the clamping lever (35,35a) adjacent to the mounting face (14).

6. Service switching device and connecting terminal arrangement according to Claim 5, **characterized in that** at least one tab (39) is provided at the front-face end of the clamping element (35,35a), hooks behind a backward projection (22) on the housing part (11,12), and is thus held firmly on the housing (10) of the service switching device.

7. Service switching device and connecting terminal according to one of the preceding claims, **characterized in that** one spring terminal with clamping element is provided on each of the two housing parts (11,12) of the housing.

8. Service switching device and connecting terminal arrangement according to Claim 7, **characterized in that** the spring terminals are arranged offset in height with respect to the mounting face (14).

9. Service switching device and connecting terminal according to one of the preceding claims, **characterized in that** the clamping element (35a) has a recess (50) into which a tool can be inserted in order to operate it.

## Revendications

1. Appareil de coupure d'installation (10), notamment disjoncteur de protection de ligne ou disjoncteur de défaut d'isolation, comportant
- un boîtier fait de deux parties (11, 12) en forme de coquilles,
- un dispositif de borne de connexion avec une borne élastique sans vis et un ressort de borne (27) formé à partir d'un matériau élastique, qui est fixé sur un rail de courant rigide (26) à l'intérieur de l'appareil de coupure d'installation (10) et qui pince contre le rail de courant (26) un conducteur électrique introduit dans un point de pincement entre le ressort de borne (27) et le rail de courant (26),
- un élément de tension (35, 35a) associé au boîtier de l'appareil de coupure d'installation (10) et par lequel le ressort de borne (27) est actionné,
et dans lequel
- il est prévu, monobloc avec au moins une partie de boîtier (11, 12), une sorte de boîtier pour le ressort de borne (27) et dont l'ouverture ouverte sur la face latérale de l'appareil de coupure d'installation (10) est recouverte par l'intermédiaire de l'élément de tension (35, 35a), boîtier dans lequel le ressort de borne (27) est maintenu par l'intermédiaire d'un pivot (20) disposé perpendiculairement au côté large de l'appareil de coupure d'installation,
- l'élément de tension (35, 35a) qui présente une portée de poussée (37) actionnée manuellement, est monté pivotant à une extrémité, tandis qu'à l'autre extrémité il est maintenu derrière une partie en retrait (22) sur la partie du boîtier (11, 12), et il peut être poussé contre le ressort de borne (27) pour introduire le conducteur de raccordement.

2. Appareil de coupure d'installation et dispositif de borne de raccordement selon la revendication 1, **caractérisés en ce que** l'élément de tension (35, 35a) a la forme d'un arc ou d'un C et présente sur sa surface externe la portée de poussée (37) actionnable à la main.

3. Appareil de coupure d'installation et dispositif de borne de raccordement selon la revendication 2, **caractérisés en ce que** la portée de poussée (37) est concave, convexe ou plane.

4. Appareil de coupure d'installation et dispositif de borne de raccordement selon une des revendications 1 à 3, **caractérisés en ce que** la surface interne de l'élément de tension (35, 35a) présente une saillie (38) qui, quand l'élément de tension (35, 35a) est actionné, exerce une poussée sur le ressort de borne (27).

5. Appareil de coupure d'installation et dispositif de borne de raccordement selon une des revendications 1 à 4, **caractérisés en ce que** l'élément de tension (35, 35a) est dirigé à peu près particulièrement au côté de fixation (14) et peut basculer autour d'un axe fixe de rotation (33, 34) monté à l'extrémité du levier de tension (3 5, 35a) proche du côté de fixation (14).

6. Appareil de coupure d'installation.et dispositif de borne de raccordement selon la revendication 5, **caractérisés en ce qu'**à l'extrémité située du côté frontal de l'élément de tension (35, 35a) il est prévu au moins une dent (39) qui vient s'accrocher derrière une partie de retrait (22) sur la partie de boîtier (11, 12) et se trouve ainsi fixée sur le boîtier de l'appareil de coupure d'installation (10).

7. Appareil de coupure d'installation et dispositif de borne de raccordement selon une des revendications précédentes, **caractérisés en ce qu'**une borne à ressort avec élément de tension est prévue sur chacune des deux parties de boîtier (11, 12).

8. Appareil de coupure d'installation et dispositif de borne de raccordement selon la revendication 7, **caractérisés en ce que** les bornes à ressort sont décalées en hauteur par rapport au côté de fixation (14).

9. Appareil de coupure d'installation et dispositif de borne de raccordement selon une des revendications précédentes, **caractérisés en ce que** l'élément de tension (35a) présente un évidement (50) dans lequel peut être introduit un outil pour actionner cet élément.
